# EUROPÄISCHE PATENTSCHRIFT

(11) **EP 3 085 875 B1**
(45) Veröffentlichungstag und Bekanntmachung des Hinweises auf die Patenterteilung: **14.02.2024**
(21) Anmeldenummer: 16166625.0
(22) Anmeldetag: 22.04.2016
(51) Int. Cl.: E06B 5/16, E06B 3/40, E06B 7/24, E06B 7/36

(54) **EINRICHTUNG ZUM SCHLIESSEN EINER ÖFFNUNG, NÄMLICH EINE TÜR ODER EIN FENSTER**
DEVICE, ACTUALLY A DOOR OR A WINDOW, FOR CLOSING AN OPENING
DISPOSITIF DESTINE A FERMER UNE OUVERTURE, NOTAMMENT UNE PORTE OU UNE FENETRE

(30) Priorität: 22.04.2015 DE 202015102005 U
(43) Veröffentlichungstag der Anmeldung: 26.10.2016
(73) Patentinhaber: Holzbau Schmid GmbH & Co. KG, 73099 Adelberg (DE)
(72) Erfinder: Schembecker, Andreas, 73035 Göppingen (DE)
(74) Vertreter: Weisbrodt, Bernd

(56) Entgegenhaltungen:
- DE-A1- 1 659 734
- NL-A- 6 406 521

## Beschreibung

Die vorliegende Erfindung betrifft eine Einrichtung zum Schließen einer Öffnung, nämlich eine Tür oder ein Fenster, mit einem Tür- bzw. Fensterblatt und wenigstens einem mit dem Tür- bzw. Fensterblatt im Schließzustand der Tür bzw. des Fensters weitestgehend formschlüssig zusammenwirkenden Anschlagprofil. Im Stand der Technik sind zahlreiche Einrichtungen zum Schließen einer Öffnung, insbesondere als Türen oder Fenster bekannt. Dabei schlägt das Türblatt einer Tür bzw. das Fensterblatt eines Fensters im geschlossenen Zustand derselben üblicherweise gegen einen Anschlag an, welcher wahlweise mit einer Dichtung versehen werden kann. Der Anschlag selbst wird dabei in der Regel von dem Tür- oder Fensterrahmen bzw. der Tür- oder Fensterzarge bereitgestellt bzw. ausgebildet. Üblicherweise ist die die Seitenkanten der Seitenflächen des Tür- bzw. Fensterblatts verbindende Schmalfläche des Tür- bzw. Fensterblatts und dementsprechend korrespondierend die Fläche des Anschlags für selbiges von einer einzelnen senkrecht zu den Seitenflächen verlaufenden Fläche oder mit einem stufenartigen Vorsprung bzw. Rücksprung gebildet.

Nachteilig bei den bekannten Türen bzw. Fenstern ist, dass mindestens der Anschlag zum Mauerwerk vorsteht, insbesondere wenn ein Türrahmen einer Tür innerhalb eines Flurdurchgangs montiert wird, und so den lichten Durchgang reduziert.

Darüber hinaus ist bei den bekannten Türen bzw. Fenstern mitunter die Abdichtung problematisch, insbesondere bei nach baurechtlichen Bestimmungen dichtschließenden Türen bzw. Fenstern, wie sie insbesondere zu Zwecken des Brandschutzes und/oder Rauchschutzes vorgesehenen sind, insbesondere bei Brandschutztüren bzw. Brandschutzfenstern und/oder Rauchschutztüren bzw.

Rauchschutzfenstern, die dazu bestimmt sind, entsprechend ihrer Feuerwiderstandsdauer nicht nur die Ausbreitung von Feuer und/oder Rauch, sondern mitunter auch zusätzlich einen unzulässigen Übergang von Wärme zu verhindern. So ist beispielsweise bei Pendeltüren, bei denen eine die Seitenkanten der Seitenflächen des Türblatts verbindende Schmalfläche gebogen bzw. abgerundet ausgebildet ist, eine Abdichtung im Bereich der gebogenen bzw. abgerundeten Schmalfläche des Türblatts in der Regel nicht bzw. nur mit Bürsten möglich. Derartige Bürsten werden im Bereich der abgerundeten Schmalfläche des Türblatts montiert, beispielsweise an der abgerundeten Schmalfläche des Türblatts oder an dem Anschlag, ermöglichen jedoch keine saubere und insbesondere Brandschutzzwecken genügende Abdichtung.

Die NL 6406521 A offenbart einen Wasser- und luftdichten Fensterrahmen aus Holz oder Metall, umfassend korrekt eingepasste Rillen und entsprechendes Messing, die nicht exakt aneinander passen, sondern Wasser führen und zur Richtungsänderung doppelt wirkende, winddämpfende Sitze bilden.

Die DE 1 659 734 A offenbart ein Kunststofffenster aus Blend- und Flügelrahmen, wobei Blendrahmen und Flügelrahmen aus identisch gleichen, extrudierten Kunststoff-Hohlprofilen aufgebaut sind und die Profile aus einem Winkelteilstück mit angeschlossenem Anschlagflansch sowie diese Elemente verbindendem Bogenteilstück bestehen, wobei das Bogenteilstück eine zusätzliche, in Profillängsrichtung verlaufende Anschlagleiste aufweist und bei geschlossenem Fenster, zwischen Blendrahmen und Flügelrahmen, eine Labyrinthdichtungskammer gebildet ist.

Der Erfindung liegt die **Aufgabe** zugrunde, eine Einrichtung zum Schließen einer Öffnung, insbesondere eine Tür oder ein Fenster der Eingangs genannten Art bereitzustellen, welche hinsichtlich des zur Verfügung gestellten lichten Durchgangs als auch hinsichtlich der Abdichtung verbessert ist.

Die Aufgabe ist erfindungsgemäß **gelöst** durch eine Einrichtung zum Schließen einer Öffnung gemäß Anspruch 1 sowie gemäß Anspruch 2.

Der Erfindung liegt die Erkenntnis zugrunde, dass durch die erfindungsgemäß miteinander korrespondierende Ausgestaltung der die Seitenkanten der Seitenflächen des Tür- bzw. Fensterblatts verbindenden Schmalfläche des Tür- bzw. Fensterblatts mit der die im Schließzustand der Tür bzw. des Fensters der Schmalfläche des Tür- bzw. Fensterblatts gegenüberliegenden Fläche des Anschlagprofils eine mindestens zweifach abgeschrägte Falzgeometrie seitens des Anschlagprofils einerseits und seitens des darin eingreifenden Tür- bzw. Fensterblatts andererseits gegeben ist, so dass der zur Verfügung gestellte lichte Durchgang als auch die Abdichtung der Tür bzw. des Fensters verbessert ist, insbesondere da die Schmalfläche des Tür- bzw. Fensterblatts und die mit diesem im Schließzustand der Tür bzw. des Fensters zusammenwirkende Fläche des Anschlagprofils jeweils wenigstens zwei einen Winkel einschließende Flächen aufweisen, wobei die beiden Flächen des Anschlagprofils korrespondierend zu den beiden Flächen der Schmalfläche des Tür- bzw. Fensterblatts bzw. die beiden Flächen der Schmalfläche des Tür- bzw. Fensterblatts korrespondierend zu den beiden Flächen des Anschlagprofils ausgebildet sind. Dabei schließen vorteilhafterweise die beiden Flächen der Schmalfläche des Tür- bzw. Fensterblatts mit einer der Seitenflächen des Tür- bzw. Fensterblatts einen stumpfen Winkel ein und schließen die beiden Flächen des Anschlagprofils mit einer im Schließzustand der Tür bzw. des Fensters parallel zu einer der bzw. den Seitenflächen des Tür- bzw. Fensterblatts verlaufenden Ebene einen spitzen Winkel ein. Der stumpfe Winkel der beiden Flächen der Schmalfläche des Tür- bzw. Fensterblatts und der spitze Winkel der beiden Flächen des Anschlagprofils sind dabei vorteilhafterweise einander korrespondierend, das heißt insbesondere einander zu 180° ergänzend, ausgebildet.

Eine vorteilhafte Ausgestaltung der Erfindung sieht vor, dass der stumpfe Winkel zwischen der wenigstens einen Fläche der Schmalfläche des Tür- bzw. Fensterblatts und einer der Seitenflächen des Tür- bzw. Fensterblatts und der spitze Winkel zwischen der wenigstens einen Fläche des Anschlagprofils und der im Schließzustand der Tür bzw. des Fensters parallel zu einer der bzw. den Seitenflächen des Tür- bzw. Fensterblatts verlaufenden Ebene in Addition einen Winkelwert von 178° bis 182°, vorzugsweise einen Winkelwert von 180°, ergeben.

Eine weitere vorteilhafte Ausgestaltung der Erfindung sieht vor, dass der stumpfe Winkel zwischen der wenigstens einen Fläche der Schmalfläche des Tür- bzw. Fensterblatts und einer der Seitenflächen des Tür- bzw. Fensterblatts einen Winkel von größer 90° bis kleiner 180°, vorzugsweise einen Winkel von 100° bis 120°, besonders bevorzugt einen Winkel von 111°, aufweist.

Eine weitere vorteilhafte Ausgestaltung der Erfindung sieht vor, dass der spitze Winkel zwischen der wenigstens einen Fläche des Anschlagprofils und der im Schließzustand der Tür bzw. des Fensters parallel zu einer der bzw. den Seitenflächen des Tür- bzw. Fensterblatts verlaufenden Ebene einen Winkel von größer 0° bis kleiner 90°, vorzugsweise einen Winkel von 60° bis 80°, besonders bevorzugt einen Winkel von 69°, aufweist.

Eine weitere vorteilhafte Ausgestaltung der Erfindung sieht vor, dass die wenigstens zwei Flächen der die Seitenkanten der Seitenflächen des Tür- bzw. Fensterblatts verbindenden Schmalfläche des Tür- bzw. Fensterblatts einen Winkel von 75° bis 105°, vorzugsweise einen Winkel von 85° bis 95°, besonders bevorzugt einen Winkel von 90°, einschließen.

Eine weitere vorteilhafte Ausgestaltung der Erfindung sieht vor, dass die wenigstens zwei Flächen der im Schließzustand der Tür bzw. des Fensters der Schmalfläche des Tür- bzw. Fensterblatts gegenüberliegenden Fläche des Anschlagprofils einen Winkel von 75° bis 105°, vorzugsweise einen Winkel von 85° bis 95°, besonders bevorzugt einen Winkel von 90°, einschließen.

Eine weitere vorteilhafte Ausgestaltung der Erfindung sieht vor, dass wenigstens eine der Flächen der die Seitenkanten der Seitenflächen des Tür- bzw. Fensterblatts verbindenden Schmalfläche des Tür- bzw. Fensterblatts ein Kreisbogenabschnitt ist.

Eine bevorzugte Ausgestaltung der Erfindung sieht vor, dass die die Seitenkanten der Seitenflächen des Tür- bzw. Fensterblatts verbindende Schmalfläche des Tür- bzw. Fensterblatts wenigstens drei Flächen aufweist, von denen jeweils zwei miteinander einen Winkel einschließen.

Vorteilhafterweise verläuft eine der wenigstens drei Flächen der Schmalfläche des Tür- bzw. Fensterblatts senkrecht zu den Seitenflächen des Tür- bzw. Fensterblatts, vorzugsweise eine sich an eine Seitenkante einer der Seitenflächen des Tür- bzw. Fensterblatts anschließende Fläche der Schmalfläche des Tür- bzw. Fensterblatts.

Eine weitere bevorzugte Ausgestaltung der Erfindung sieht vor, dass die im Schließzustand der Tür bzw. des Fensters der Schmalfläche des Tür- bzw. Fensterblatts gegenüberliegende Fläche des Anschlagprofils wenigstens drei Flächen aufweist, von denen jeweils zwei miteinander einen Winkel einschließen.

Vorteilhafterweise verläuft eine der wenigstens drei Flächen des Anschlagprofils senkrecht zu der im Schließzustand der Tür bzw. des Fensters parallel zu einer der bzw. den Seitenflächen des Tür- bzw. Fensterblatts verlaufenden Ebene.

Eine weitere vorteilhafte Ausgestaltung der Erfindung sieht vor, dass das Anschlagprofil wenigstens ein Dichtungsprofil aufweist, vorzugsweise an bzw. auf der Fläche die sich an die Fläche anschließt, welche mit der im Schließzustand der Tür bzw. des Fensters parallel zu einer der bzw. den Seitenflächen des Tür- bzw. Fensterblatts verlaufenden Ebene den spitzen Winkel einschließt.

Vorteilhafterweise ist das Dichtungsprofil aus einem elastisch verformbaren Material und vorzugsweise geeignet Brandschutzzwecken und/oder Rauchschutzzwecken, insbesondere gemäß DIN 4102 bzw. DIN EN 13501 oder DIN 18095 bzw. DIN EN 1364-3, zu genügen.

Erfindungsgemäß ist vorgesehen, dass das Anschlagprofil an der Wand einer Laibung oder zumindest teilweise in der Wand einer Laibung angeordnet ist. Bei Anordnung des Anschlagprofils in der Wand einer Laibung ist der lichte Durchgang vorteilhafterweise am größten ausgestaltbar.

Erfindungsgemäß ist vorgesehen, dass das Tür- bzw. Fensterblatt und das Anschlagprofil jeweils wenigstens eine Ausnehmung für einen Aufnahmekörper eines Bandes für eine verdeckte Anordnung zwischen Tür- bzw. Fensterblatt und Anschlagprofil aufweisen, und die Einrichtung vorzugsweise mit einem Band für eine verdeckte Anordnung zwischen Tür- bzw. Fensterblatt und Anschlagprofil versehen ist. Ein derartiges Band ist beispielsweise durch die EP 2 184 428 A1 offenbart.

Eine weitere Ausgestaltung der Erfindung sieht vor, dass das Tür- bzw. Fensterblatt mit einem Zapfenband versehen ist, und die Drehachse des Zapfenbandes mit einem Abstand von der die Seitenkanten der Seitenflächen des Tür- bzw. Fensterblatts verbindenden Schmalfläche des Tür- bzw. Fensterblatts, vorzugsweise im Wesentlichen mittig der Tür- bzw. Fensterblattdicke, angeordnet ist, besonders vorzugsweise mit einem Abstand von 40 mm bis 80 mm, insbesondere bei einer Tür- bzw. Fensterblattdicke von 50 mm besonders bevorzugt mit einem Abstand von 60 mm. Eine vorteilhafte Ausgestaltung der Erfindung sieht vor, dass das Türblatt bis zu 120 mm dick ausgestaltet wird. In diesem Fall ist der Abstand entsprechend anzupassen, um eine erfindungsgemäße dichtschließende Abdichtung zu realisieren.

Eine weitere vorteilhafte Ausgestaltung der Erfindung sieht vor, dass das Anschlagprofil aus Massivholz und/oder Holzwerkstoff ist, und vorzugsweise einteilig ist. Als Holzwerkstoff im Sinne der vorliegenden Erfindung werden insbesondere Werkstoffe verstanden, die durch Zerkleinern von Holz und anschließendes Zusammenfügen der so gewonnenen Strukturelemente erzeugt werden. Größe und Form der Holzpartikel entscheiden dabei über die Art des Holzwerkstoffes und seine Eigenschaften. Die Holzpartikel können dabei ferner mit oder ohne Bindemitteln oder mechanischen Verbindungen miteinander verbunden sein. Als Holzwerkstoffe gelten insofern beispielsweise Spanplatten, Faserplatten, Sperrhölzer und/oder dergleichen.

Eine weitere besonders bevorzugte Ausgestaltung der Erfindung sieht eine erfindungsgemäße Einrichtung vor, die zu Zwecken des Brandschutzes und/oder Rauchschutzes ausgebildet ist, insbesondere eine Brandschutztür oder ein Brandschutzfenster, wobei das Tür- bzw. Fensterblatt eine Brandschutzscheibe insbesondere gemäß DIN 4102 bzw. DIN EN 13501 aufweisen kann, die aus Glasscheiben mit dazwischen angeordneter Brandschutzschicht aufgebaut ist, oder wobei das Tür- bzw. Fensterblatt eine solche Brandschutzscheibe ist. Eine solche erfindungsgemäß für Brandschutzzwecke und/oder Rauchschutzzwecke geeignete Einrichtung, insbesondere Brandschutztür bzw. Brandschutzfenster und/oder Rauchschutztür bzw. Rauchschutzfenster, ist verwendbar um den Durchgang von Feuer und/oder Rauch von einem Raum in einen anderen Raum zu verhindern. Im Falle einer Rauchschutztür, also einer selbstschließenden Tür, die in Gebäuden im Brandfall verhindern soll, dass Rauchgase sich durch das Gebäude weiter verbreiten, genügen diese und deren Elemente, insbesondere das Dichtungsprofil, vorteilhafterweise der DIN 18095 bzw. der DIN EN 1364-3.

Erfindungsgemäß vorgesehene Türen bzw. Fenster zu Zwecken des Brandschutzes bzw. zu Zwecken des Rauchschutzes sind, auch als lichtdurchlässige Bauteile, dazu bestimmt, entsprechend ihrer Feuerwiderstandsdauer nicht nur die Ausbreitung von Feuer und/oder Rauch, sondern auch zusätzlich einen unzulässigen Übergang von Wärme zu verhindern. Dazu werden vorteilhafterweise für das Tür- bzw. das Fensterblatt insbesondere Brandschutzscheiben gemäß DIN 4102 bzw. DIN EN 13501 verwendet, die aus Glasscheiben mit dazwischen angeordneten Brandschutzschichten aufgebaut sind. Im Brandfall werden diese Brandschutzschichten aktiviert, dadurch die Wärmestrahlung absorbiert und eine hochwirksame Dämmschicht gebildet.

Bei erfindungsgemäßer Verwendung von Brandschutzscheiben der Wasserglas-Technologie finden als Brandschutzschichten jeweils zwischen einer Vielzahl von Glasscheiben angeordnete, insbesondere eine Alkalisilikatmasse enthaltende Materialien Verwendung, welche im Brandfall als Schaumbildner wirken und aufschäumen. Bei erfindungsgemäßer Verwendung von Brandschutzscheiben der Gel-Technologie wird zwischen zwei Glasscheiben eine Brandschutzschicht angeordnet, welche aus gelartigen Materialien, insbesondere organischen Polymeren, besteht, und im Brandfall aktiviert wird. Bei der Gel-Technologie werden die beiden Glasscheiben vorteilhafterweise mittels eines profilartigen Abstandhalters voneinander beabstandet und in den zwischen Glasscheiben und Abstandhalter geschaffenen Hohlraum die Brandschutzschicht gefüllt.

Weitere Einzelheiten, Merkmale und Vorteile des Gegenstandes der Erfindung werden nachfolgend anhand des in den Figuren der Zeichnung dargestellten Ausführungsbeispiels näher erläutert. Dabei zeigt:
- Fig. 1a: in einer Schnittdarstellung ein erstes Ausführungsbeispiel einer erfindungsgemäßen Einrichtung zum Schließen einer Öffnung, vorliegend eine in einer Wand einer Laibung angeordneten Tür;
- Fig. 1b: einen vergrößerten Ausschnitt gemäß Fig. 1a;
- Fig. 2: in einer Schnittdarstellung ein zweites Ausführungsbeispiel einer erfindungsgemäßen Einrichtung zum Schließen einer Öffnung, vorliegend eine in einer Wand einer Laibung angeordneten Tür;
- Fig. 3a: in einer Schnittdarstellung ein drittes Ausführungsbeispiel einer erfindungsgemäßen Einrichtung zum Schließen einer Öffnung, vorliegend eine in einer Wand einer Laibung angeordneten Tür;
- Fig. 3b: einen vergrößerten Ausschnitt gemäß Fig. 3a;
- Fig. 4: in einer Schnittdarstellung ein viertes Ausführungsbeispiel einer erfindungsgemäßen Einrichtung zum Schließen einer Öffnung;
- Fig. 5: in einer Schnittdarstellung ein fünftes Ausführungsbeispiel einer erfindungsgemäßen Einrichtung zum Schließen einer Öffnung; und
- Fig. 6: in einer Schnittdarstellung ein sechstes Ausführungsbeispiel einer erfindungsgemäßen Einrichtung zum Schließen einer Öffnung.

Die Fig. 1a bis Fig. 3b zeigen jeweils eine zu Zwecken des Brandschutzes ausgebildete Tür mit einem Türblatt 1 und einem mit dem Türblatt 1 im Schließzustand der Tür weitestgehend formschlüssig zusammenwirkenden Anschlagprofil 2, welches zumindest teilweise in der Wand W einer Laibung angeordnet ist. In Fig. 1a bis Fig. 3b ist das Türblatt 1 zeichnerisch als Holz- bzw. Holzwerkstoff Türblatt ohne Scheibe dargestellt. Das Türblatt 1 kann jedoch in einer vorteilhaften Ausgestaltung der Erfindung auch wenigstens eine Brandschutzscheibe aufweisen, insbesondere gemäß DIN 4102 bzw. DIN EN 13501, die aus Glasscheiben mit dazwischen angeordneter Brandschutzschicht aufgebaut ist. Alternativ kann das Türblatt 1 auch aus einer solchen Brandschutzscheibe bestehen, bei der die die Seitenkanten 5 und 6 der Seitenflächen 3 und 4 des Türblatts 1 verbindende Schmalfläche 7 erfindungsgemäß ausgebildet oder eingerichtet ist, beispielsweise durch ein Profilelement. Das Anschlagprofil 2 ist vorzugsweise aus Massivholz.

Bei dem Türblatt 1 besteht die die Seitenkanten 5 und 6 der Seitenflächen 3 und 4 des Türblatts 1 verbindende Schmalfläche 7 des Türblatts 1 aus drei Teilflächen bzw. Flächen 7a, 7b und 7c. Dabei schließen die Flächen 7a und 7b einen Winkel α und die Flächen 7b und 7c einen Winkel ε ein. Die sich an die Seitenkante 5 der Seitenfläche 3 des Türblatts 1 anschließende Fläche 7a der Schmalfläche 7 und die Seitenfläche 3 des Türblatts 1 schließen einen stumpfen Winkel β ein.

Bei den Ausführungsbeispielen nach Fig. 1a, Fig. 1b und Fig. 2 verläuft die sich an die Seitenkante 6 der Seitenfläche 4 des Türblatts 1 anschließende Fläche 7c der Schmalfläche 7 senkrecht zu den Seitenflächen 3 bzw. 4 des Türblatts 1. Bei dem Ausführungsbeispiel nach Fig. 3a und Fig. 3b beschreibt die sich an die Seitenkante 6 der Seitenfläche 4 des Türblatts 1 anschließende Fläche 7c der Schmalfläche 7 einen Kreisbogenabschnitt 7c, vorliegend beispielsweise mit einem Radius R von 60 mm. Dabei bildet der Drehpunkt D eines Zapfenbandes 13 den Mittelpunkt des Radius R.

Die im Schließzustand der Tür der Schmalfläche 7 des Türblatts 1 gegenüberliegende Fläche 8 des im Schließzustand der Tür im Wesentlichen formschlüssig mit dem Türblatt 1 zusammenwirkenden Anschlagprofils 2 weist bei den Ausführungsbeispielen nach Fig. 1a bis Fig. 3b drei Teilflächen bzw. Flächen 8a, 8b und 8c auf, welche entsprechend den Teilflächen 7a, 7b und 7c der Schmalfläche 7 des Türblatts 1 gegenüberliegen. Dabei verlaufen zumindest die Fläche 7a der Schmalfläche 7 des Türblatts 1 und die Fläche 8a des Anschlagprofils im Wesentlichen parallel zueinander. Bei dem Anschlagprofil 2 schließen die Flächen 8a und 8b einen Winkel χ und die Flächen 8b und 8c einen Winkel φ ein. Die Teilfläche 8a der Fläche 8 des zumindest teilweise in der Wand einer Laibung angeordneten Anschlagprofils 2 schließt mit einer im Schließzustand der Tür parallel zu einer der bzw. den Seitenflächen 3 und 4 des Türblatts 1 verlaufenden Ebene 9 einen spitzen Winkel δ ein.

Bei den Ausführungsbeispielen nach Fig. 1a, Fig. 1b und Fig. 2 weisen das Türblatt 1 und das Anschlagprofil 2 jeweils wenigstens eine Ausnehmung für einen Aufnahmekörper 12a bzw. 12b eines Bandes 11 für eine verdeckte Anordnung zwischen Türblatt 1 und Anschlagprofil 2 auf. Das Ausführungsbeispiel nach Fig. 1a und Fig. 1b unterscheidet sich von dem Ausführungsbeispiel nach Fig. 2 durch die Anordnung des Anschlagprofils 2 in der Wand W einer Laibung. Bei dem Ausführungsbeispiel nach Fig. 2 ist die Wand W weniger voluminös ausgebildet und/oder das Anschlagprofil 2 näher am bzw. im Randbereich der Wand angeordnet, welcher parallel zu den im Schließzustand der Tür parallel zu einer der bzw. den Seitenflächen 3 und 4 des Türblatts 1 verlaufen. Die Anordnung nach Fig. 2 ermöglicht dabei ein gegenüber der Anordnung nach Fig. 1a und Fig. 1b weiteres Öffnen der Tür, da das Türblatts 1 der Tür weiter um den Drehpunkt D gedreht bzw. verschwenkt werden kann (in Fig.1a und Fig. 1b sowie Fig. 2 durch gestrichelte Linien des Türblatts 1 dargestellt).

Bei den Ausführungsbeispielen nach Fig. 1a, 1b und Fig. 2 weisen die Winkel vorzugsweise folgende Werte bzw. Wertebereiche auf:

| Winkel | Wert |
|---|---|
| α | von 75° bis 105°; vorzugsweise von 85° bis 95°; |
| | besonders bevorzugt 90° |
| β | größer 90° bis kleiner 180°; vorzugsweise von 100° bis 120°; |
| | besonders bevorzugt 111 °; |
| χ | von 75° bis 105°; vorzugsweise von 85° bis 95°; |
| | besonders bevorzugt 90°; |
| δ | von größer 0° bis kleiner 90°; |
| | vorzugsweise von 60° bis 80°; |
| | besonders bevorzugt 69°. |

Die Fig. 4, Fig. 5 und Fig. 6 zeigen jeweils ein Ausführungsbeispiel einer zu Zwecken des Brandschutzes ausgebildeten Tür mit einem Türblatt 1 und einem mit dem Türblatt 1 im Schließzustand der Tür weitestgehend formschlüssig zusammenwirkenden Anschlagprofil 2, welches zumindest teilweise in der Wand W einer Laibung angeordnet ist. In Fig. 4, Fig. 5 und Fig. 6 ist das Türblatt 1 zeichnerisch als Holz- bzw. Holzwerkstoff-Türblatt ohne Scheibe dargestellt. Das Türblatt 1 kann jedoch in einer vorteilhaften Ausgestaltung der Erfindung auch wenigstens eine Brandschutzscheibe aufweisen, insbesondere gemäß DIN 4102 bzw. DIN EN 13501, die aus Glasscheiben mit dazwischen angeordneter Brandschutzschicht aufgebaut ist. Alternativ kann das Türblatt 1 auch aus einer solchen Brandschutzscheibe bestehen, bei der die die Seitenkanten 5 und 6 der Seitenflächen 3 und 4 des Türblatts 1 verbindende Schmalfläche 7 erfindungsgemäß ausgebildet oder eingerichtet ist, beispielsweise durch ein Profilelement. Das Anschlagprofil 2 ist vorzugsweise aus Massivholz.

Bei dem Türblatt 1 nach Fig. 4 besteht die die Seitenkanten 5 und 6 der Seitenflächen 3 und 4 des Türblatts 1 verbindende Schmalfläche 7 des Türblatts 1 aus drei Teilflächen bzw. Flächen 7a, 7b und 7c. Dabei schließen die Flächen 7a und 7b einen Winkel α und die Flächen 7b und 7c einen Winkel ε ein. Die sich an die Seitenkante 5 der Seitenfläche 3 des Türblatts 1 anschließende Fläche 7a der Schmalfläche 7 und die Seitenfläche 3 des Türblatts 1 schließen einen stumpfen Winkel β ein. Die sich an die Seitenkante 6 der Seitenfläche 4 des Türblatts 1 anschließende Fläche 7c der Schmalfläche 7 nimmt dabei einen stumpfen Winkel zu der Seitenfläche 4 ein. Das Türblatt 1 ist mit einem Zapfenband 13 versehen und um dessen Drehpunkt D verschwenkbar. Die im Schließzustand der Tür der Schmalfläche 7 des Türblatts 1 gegenüberliegende Fläche 8 des im Schließzustand der Tür im Wesentlichen formschlüssig mit dem Türblatt 1 zusammenwirkenden Anschlagprofils 2 weist drei Teilflächen bzw. Flächen 8a, 8b und 8c auf, welche entsprechend den Teilflächen 7a, 7b und 7c der Schmalfläche 7 des Türblatts 1 gegenüberliegen. Dabei verlaufen zumindest die Fläche 7a der Schmalfläche 7 des Türblatts 1 und die Fläche 8a des Anschlagprofils im Wesentlichen parallel zueinander. Bei dem Anschlagprofil 2 schließen die Flächen 8a und 8b einen Winkel χ und die Flächen 8b und 8c einen Winkel φ ein. Die Teilfläche 8a der Fläche 8 des zumindest teilweise in der Wand einer Laibung angeordneten Anschlagprofils 2 schließt mit einer im Schließzustand der Tür parallel zu einer der bzw. den Seitenflächen 3 und 4 des Türblatts 1 verlaufenden Ebene 9 einen spitzen Winkel δ ein.

Bei dem Türblatt 1 nach Fig. 5 besteht die die Seitenkanten 5 und 6 der Seitenflächen 3 und 4 des Türblatts 1 verbindende Schmalfläche 7 des Türblatts 1 aus fünf Teilflächen bzw. Flächen (hier aus Gründen der Übersichtlichkeit nicht explizit eingezeichnet) Das Türblatt 1 ist mit einem Zapfenband 13 versehen und um dessen Drehpunkt D verschwenkbar. Die im Schließzustand der Tür der Schmalfläche 7 des Türblatts 1 gegenüberliegende Fläche 8 des im Schließzustand der Tür im Wesentlichen formschlüssig mit dem Türblatt 1 zusammenwirkenden Anschlagprofils 2 weist ebenfalls fünf Teilflächen bzw. Flächen auf, welche entsprechend den Teilflächen der Schmalfläche 7 des Türblatts 1 gegenüberliegen.

Bei dem Türblatt 1 nach Fig. 6 besteht die die Seitenkanten 5 und 6 der Seitenflächen 3 und 4 des Türblatts 1 verbindende Schmalfläche 7 des Türblatts 1 aus vier Teilflächen bzw. Flächen (hier aus Gründen der Übersichtlichkeit nicht explizit eingezeichnet) Das Türblatt 1 ist mit einem Zapfenband 13 versehen und um dessen Drehpunkt D verschwenkbar. Die im Schließzustand der Tür der Schmalfläche 7 des Türblatts 1 gegenüberliegende Fläche 8 des im Schließzustand der Tür im Wesentlichen formschlüssig mit dem Türblatt 1 zusammenwirkenden Anschlagprofils 2 weist ebenfalls vier Teilflächen bzw. Flächen auf, welche entsprechend den Teilflächen der Schmalfläche 7 des Türblatts 1 gegenüberliegen.

Die in den Figuren der Zeichnung dargestellten und im Zusammenhang mit diesen erläuterten Ausführungsbeispiele der Erfindung dienen lediglich der Erläuterung der Erfindung, welche durch die beigefügten Ansprüche definiert ist, und sind für diese nicht beschränkend.

### Bezugszeichenliste:

- 1: Türblatt
- 2: Anschlagprofil
- 3: Seitenfläche (Türblatt (1))
- 4: Seitenfläche (Türblatt (1))
- 5: Seitenkante (Seitenfläche (Türblatt (1)))
- 6: Seitenkante (Seitenfläche (Türblatt (1)))
- 7: Schmalfläche (Türblatt (1))
- 7a: Fläche (Schmalfläche (Türblatt (1)))
- 7b: Fläche (Schmalfläche (Türblatt (1)))
- 7c: Fläche (Schmalfläche (Türblatt (1)))
- 8: Fläche (Anschlagprofil (2))
- 8a: Fläche (Fläche (Anschlagprofil (2)))
- 8b: Fläche (Fläche (Anschlagprofil (2)))
- 8c: Fläche (Fläche (Anschlagprofil (2)))
- 9: Ebene (parallel zu Seitenfläche (3, 4) des Türblatts (1))
- 10: Dichtungsprofil
- 11: Band (verdeckt liegendes Band)
- 12a: Aufnahmekörper (Band (11))
- 12b: Aufnahmekörper (Band (11))
- 13: Band (Zapfenband)
- α: Winkel (Winkel zwischen Flächen (7a, 7b) der Schmalfläche (7) des Türblatts (1))
- β: Winkel (stumpfer Winkel der Schmalfläche (7) des Türblatts (1))
- χ: Winkel (Winkel zwischen Flächen (8a, 8b) der Fläche (8) des Anschlagprofils (2))
- δ: Winkel (spitzer Winkel der Fläche (8) des Anschlagprofils (2))
- ε: Winkel (Winkel zwischen Flächen (7b, 7c) der Schmalfläche (7) des Türblatts (1))
- φ: Winkel (Winkel zwischen Flächen (8b, 8c) der Fläche (8) des Anschlagprofils (2))
- D: Drehpunkt/Drehachse (Band (11, 13))
- R: Radius
- W: Wand

## Patentansprüche

1. Einrichtung zum Schließen einer Öffnung, *nämlich* eine Tür oder ein Fenster, mit
einem Tür- bzw. Fensterblatt (1) und
wenigstens einem mit dem Tür- bzw. Fensterblatt (1) im Schließzustand der Tür bzw. des Fensters weitestgehend formschlüssig zusammenwirkenden Anschlagprofil (2),
wobei die die Seitenkanten (5, 6) der Seitenflächen (3, 4) des Tür- bzw. Fensterblatts (1) verbindende Schmalfläche (7) des Tür- bzw. Fensterblatts (1) wenigstens zwei einen Winkel (α) einschließende Flächen (7a, 7b) aufweist,
wenigstens eine der zwei Flächen (7a, 7b) der Schmalfläche (7) des Tür- bzw. Fensterblatts (7) mit einer der Seitenflächen (3) des Tür- bzw. Fensterblatts (1) einen stumpfen Winkel (β) einschließt,
die im Schließzustand der Tür bzw. des Fensters der Schmalfläche (7) des Tür- bzw. Fensterblatts (1) gegenüberliegende Fläche (8) des Anschlagprofils (2) wenigstens zwei einen Winkel (χ) einschließende Flächen (8a, 8b) aufweist, und
wenigstens eine der zwei Flächen (8a, 8b) des Anschlagprofils (2) mit einer im Schließzustand der Tür bzw. des Fensters parallel zu einer der bzw. den Seitenflächen (3, 4) des Tür- bzw. Fensterblatts (1) verlaufenden Ebene (9) einen spitzen Winkel (δ) einschließt,
wobei im Schließzustand der Tür bzw. des Fensters
die mit einer der Seitenflächen (3, 4) des Tür- bzw. Fensterblatts (1) einen stumpfen Winkel (β) einschließende Fläche (7a) der Schmalfläche (7) des Tür- bzw.- Fensterblatts (1) und
die mit einer im Schließzustand der Tür bzw. des Fensters parallel zu einer der bzw. den Seitenflächen (3, 4) des Tür- bzw. Fensterblatts (1) verlaufenden Ebene (9) einen spitzen Winkel (δ) einschließende Fläche (8a) des Anschlagprofils (2)
parallel zueinander verlaufen,
**dadurch gekennzeichnet, dass**
das Anschlagprofil (2) an der Wand (W) einer Laibung oder zumindest teilweise in der Wand (W) einer Laibung anordbar ist und nicht über die Laibung hinausragt, und
das Tür- bzw. Fensterblatt (1) und das Anschlagprofil (2) jeweils wenigstens eine Ausnehmung für einen Aufnahmekörper (12a, 12b) eines Bandes (11) für eine verdeckte Anordnung zwischen Tür- bzw. Fensterblatt (1) und Anschlagprofil (2) aufweisen, und die Einrichtung vorzugsweise mit einem Band (11) für eine verdeckte Anordnung zwischen Tür- bzw. Fensterblatt (1) und Anschlagprofil (2) versehen ist.

2. Einrichtung zum Schließen einer Öffnung, *nämlich* eine Tür oder ein Fenster, mit
einem Tür- bzw. Fensterblatt (1)
und
wenigstens einem mit dem Tür- bzw. Fensterblatt (1) im Schließzustand der Tür bzw. des Fensters weitestgehend formschlüssig zusammenwirkenden Anschlagprofil (2),
wobei die die Seitenkanten (5, 6) der Seitenflächen (3, 4) des Tür- bzw. Fensterblatts (1) verbindende Schmalfläche (7) des Tür- bzw. Fensterblatts (1) wenigstens zwei einen Winkel (α) einschließende Flächen (7a, 7b) aufweist,
wenigstens eine der zwei Flächen (7a, 7b) der Schmalfläche (7) des Tür- bzw. Fensterblatts (7) mit einer der Seitenflächen (3) des Tür- bzw. Fensterblatts (1) einen stumpfen Winkel (β) einschließt,
die im Schließzustand der Tür bzw. des Fensters der Schmalfläche (7) des Tür- bzw. Fensterblatts (1) gegenüberliegende Fläche (8) des Anschlagprofils (2) wenigstens zwei einen Winkel (χ) einschließende Flächen (8a, 8b) aufweist,
und
wenigstens eine der zwei Flächen (8a, 8b) des Anschlagprofils (2) mit einer im Schließzustand der Tür bzw. des Fensters parallel zu einer der bzw. den Seitenflächen (3, 4) des Tür- bzw. Fensterblatts (1) verlaufenden Ebene (9) einen spitzen Winkel (δ) einschließt,
wobei
im Schließzustand der Tür bzw. des Fensters
die mit einer der Seitenflächen (3, 4) des Tür- bzw. Fensterblatts (1) einen stumpfen Winkel (β) einschließende Fläche (7a) der Schmalfläche (7) des Tür- bzw.- Fensterblatts (1)
und
die mit einer im Schließzustand der Tür bzw. des Fensters parallel zu einer der bzw. den Seitenflächen (3, 4) des Tür- bzw. Fensterblatts (1) verlaufenden Ebene (9) einen spitzen Winkel (δ) einschließende Fläche (8a) des Anschlagprofils (2)
parallel zueinander verlaufen,
**dadurch gekennzeichnet, dass**
das Anschlagprofil (2) an der Wand (W) einer Laibung oder zumindest teilweise in der Wand (W) einer Laibung anordbar ist und nicht über die Laibung hinausragt, und
das Tür- bzw. Fensterblatt (1) mit einem Zapfenband (13) versehen ist und die Drehachse (D) des Zapfenbandes (13) mit einem Abstand von der die Seitenkanten (5, 6) der Seitenflächen (3, 4) des Tür- bzw. Fensterblatts (1) verbindenden Schmalfläche (7) des Tür- bzw. Fensterblatts (1) angeordnet ist.

3. Einrichtung nach Anspruch 1 oder Anspruch 2, **dadurch gekennzeichnet, dass** der stumpfe Winkel (β) zwischen der wenigstens einen Fläche (7a) der Schmalfläche (7) des Tür- bzw. Fensterblatts (1) und einer der Seitenflächen (3) des Tür- bzw. Fensterblatts (1) und der spitze Winkel (δ) zwischen der wenigstens einen Fläche (8a) des Anschlagprofils (2) und der im Schließzustand der Tür bzw. des Fensters parallel zu einer der bzw. den Seitenflächen (3, 4) des Tür- bzw. Fensterblatts (1) verlaufenden Ebene (9) in Addition (β + δ) einen Winkelwert von 178° bis 182°, vorzugsweise einen Winkelwert von 180°, ergeben.

4. Einrichtung nach einem der Ansprüche 1 bis 3, **dadurch gekennzeichnet, dass** der stumpfe Winkel (β) zwischen der wenigstens einen Fläche (7a) der Schmalfläche (7) des Tür- bzw. Fensterblatts (1) und einer der Seitenflächen (3) des Tür- bzw. Fensterblatts (1) einen Winkel (β) von größer 90° bis kleiner 180°, vorzugsweise einen Winkel (β) von 100° bis 120°, besonders bevorzugt einen Winkel (β) von 111°, aufweist.

5. Einrichtung nach einem der Ansprüche 1 bis 4, **dadurch gekennzeichnet, dass** der spitze Winkel (δ) zwischen der wenigstens einen Fläche (8a) des Anschlagprofils (2) und der im Schließzustand der Tür bzw. des Fensters parallel zu einer der bzw. den Seitenflächen (3, 4) des Tür- bzw. Fensterblatts (1) verlaufenden Ebene (9) einen Winkel (δ) von größer 0° bis kleiner 90°, vorzugsweise einen Winkel (δ) von 60° bis 80°, besonders bevorzugt einen Winkel (δ)von 69°, aufweist.

6. Einrichtung nach einem der Ansprüche 1 bis 5, **dadurch gekennzeichnet, dass** die wenigstens zwei Flächen (7a, 7b) der die Seitenkanten (5, 6) der Seitenflächen (3, 4) des Tür- bzw. Fensterblatts (1) verbindenden Schmalfläche (7) des Tür- bzw. Fensterblatts (1) einen Winkel (α) von 75° bis 105°, vorzugsweise einen Winkel (α) von 85° bis 95°, besonders bevorzugt einen Winkel (α) von 90°, einschließen.

7. Einrichtung nach einem der Ansprüche 1 bis 6, **dadurch gekennzeichnet, dass** die wenigstens zwei Flächen (8a, 8b) der im Schließzustand der Tür bzw. des Fensters der Schmalfläche (7) des Tür- bzw. Fensterblatts (1) gegenüberliegenden Fläche (8) des Anschlagprofils (2) einen Winkel (χ) von 75° bis 105°, vorzugsweise einen Winkel (χ) von 85° bis 95°, besonders bevorzugt einen Winkel (χ) von 90°, einschließen.

8. Einrichtung nach einem der Ansprüche 1 bis 7, **dadurch gekennzeichnet, dass** wenigstens eine der Flächen (7c) der die Seitenkanten (5, 6) der Seitenflächen (3, 4) des Tür- bzw. Fensterblatts (1) verbindenden Schmalfläche (7) des Tür- bzw. Fensterblatts (1) ein Kreisbogenabschnitt ist.

9. Einrichtung nach einem der Ansprüche 1 bis 8, **dadurch gekennzeichnet, dass** die die Seitenkanten (5, 6) der Seitenflächen (3, 4) des Tür- bzw. Fensterblatts (1) verbindende Schmalfläche (7) des Tür- bzw. Fensterblatts (1) wenigstens drei Flächen (7a, 7b, 7c) aufweist, von denen jeweils zwei miteinander einen Winkel (α bzw. ε) einschließen.

10. Einrichtung nach Anspruch 9, **dadurch gekennzeichnet, dass** eine der wenigstens drei Flächen (7c) senkrecht zu den Seitenflächen (3, 4) des Tür- bzw. Fensterblatts (1) verläuft, vorzugsweise eine sich an eine Seitenkante (6) einer der Seitenflächen (4) des Tür- bzw. Fensterblatts (1) anschließende Fläche (7c) der Schmalfläche (7) des Tür- bzw. Fensterblatts (1).

11. Einrichtung nach einem der Ansprüche 1 bis 10, **dadurch gekennzeichnet, dass** die im Schließzustand der Tür bzw. des Fensters der Schmalfläche (7) des Tür- bzw. Fensterblatts (1) gegenüberliegende Fläche (8) des Anschlagprofils (2) wenigstens drei Flächen (8a, 8b, 8c) aufweist, von denen jeweils zwei miteinander einen Winkel (χ bzw. φ) einschließen.

12. Einrichtung nach Anspruch 11, **dadurch gekennzeichnet, dass** eine der wenigstens drei Flächen (8c) senkrecht zu der im Schließzustand der Tür bzw. des Fensters parallel zu einer der bzw. den Seitenflächen (3, 4) des Tür- bzw. Fensterblatts (1) verlaufenden Ebene (9) verläuft.

13. Einrichtung nach einem der Ansprüche 1 bis 12, **dadurch gekennzeichnet, dass** das Anschlagprofil (2) wenigstens ein Dichtungsprofil (10) aufweist, vorzugsweise an bzw. auf der Fläche (8b) die sich an die Fläche (8a) anschließt, welche mit der im Schließzustand der Tür bzw. des Fensters parallel zu einer der bzw. den Seitenflächen (3, 4) des Tür- bzw. Fensterblatts (1) verlaufenden Ebene (9) den spitzen Winkel (δ) einschließt.

14. Einrichtung nach einem der Ansprüche 2 bis 13, **dadurch gekennzeichnet, dass** der Abstand 40 mm bis 80 mm, besonders bevorzugt 60 mm beträgt.

15. Einrichtung nach einem der Ansprüche 2 bis 14, **dadurch gekennzeichnet, dass** die Drehachse (D) des Zapfenbandes (13) im Wesentlichen mittig der Tür- bzw. Fensterblattdicke angeordnet ist.

16. Einrichtung nach einem der Ansprüche 1 bis 15, **dadurch gekennzeichnet, dass** das Anschlagprofil (2) aus Massivholz und/oder Holzwerkstoff ist, und vorzugsweise einteilig ist.

17. Einrichtung nach einem der Ansprüche 1 bis 16, **dadurch gekennzeichnet, dass** diese zu Zwecken des Brandschutzes und/oder zu Zwecken des Rauchschutzes ausgebildet ist, vorzugsweise eine Brandschutztür, eine Rauchschutztür, ein Brandschutzfenster oder ein Rauchschutzfenster.

18. Einrichtung nach einem der Ansprüche 1 bis 17 zu Zwecken des Brandschutzes und/oder Rauchschutzes, insbesondere eine Brandschutztür oder ein Brandschutzfenster, wobei das Tür- bzw. Fensterblatt (1) wenigstens eine Brandschutzscheibe aufweist.

## Claims

1. A device for closing an opening, namely a door or a window, with
a door or window leaf (1) and
at least one stop profile (2) which co-operates with the door or window leaf (1) in a largely positive-locking manner when the door or window is closed,
wherein the narrow surface (7) of the door or window leaf (1) connecting the side edges (5, 6) of the side surfaces (3, 4) of the door or window leaf (1) has at least two surfaces (7a, 7b) enclosing an angle (α),
at least one of the two surfaces (7a, 7b) of the narrow surface (7) of the door or window leaf (7) forms an obtuse angle (β) with one of the side surfaces (3) of the door or window leaf (1),
the surface (8) of the stop profile (2) opposite the narrow surface (7) of the door or window leaf (1) in the closed state of the door or window has at least two surfaces (8a, 8b) enclosing an angle (χ), and
at least one of the two surfaces (8a, 8b) of the stop profile (2) forms an acute angle (δ) with a plane (9) running parallel to one of the side surfaces (3, 4) of the door or window leaf (1) when the door or window is closed,
whereby when the door or window is closed
the surface (7a) of the narrow surface (7) of the door or window leaf (1) enclosing an obtuse angle (β) with one of the side surfaces (3, 4) of the door or window leaf (1), and
the surface (8a) of the stop profile (2) enclosing an acute angle (δ) with a plane (9) running parallel to one of the side surfaces (3, 4) of the door or window leaf (1) when the door or window is closed
run parallel to each other,
**characterised in that**
the stop profile (2) can be arranged on the wall (W) of a soffit or at least partially in the wall (W) of a soffit and does not project beyond the soffit, and the door or window leaf (1) and the stop profile (2) each have at least one recess for a receiving body (12a, 12b) of a hinge (11) for a concealed arrangement between the door or window leaf (1) and the stop profile (2), and the device is preferably provided with a hinge (11) for a concealed arrangement between the door or window leaf (1) and the stop profile (2).

2. A device for closing an opening, namely a door or window, with
a door or window leaf (1)
and
at least one stop profile (2) which co-operates with the door or window leaf (1) in a largely positive-locking manner when the door or window is closed,
wherein the narrow surface (7) of the door or window leaf (1) connecting the side edges (5, 6) of the side surfaces (3, 4) of the door or window leaf (1) has at least two surfaces (7a, 7b) enclosing an angle (α),
at least one of the two surfaces (7a, 7b) of the narrow surface (7) of the door or window leaf (7) forms an obtuse angle (β) with one of the side surfaces (3) of the door or window leaf (1),
the surface (8) of the stop profile (2) opposite the narrow surface (7) of the door or window leaf (1) in the closed state of the door or window has at least two surfaces (8a, 8b) enclosing an angle (χ),
and
at least one of the two surfaces (8a, 8b) of the stop profile (2) forms an acute angle (δ) with a plane (9) running parallel to one of the side surfaces (3, 4) of the door or window leaf (1) when the door or window is closed,
whereby
when the door or window is closed
the surface (7a) of the narrow surface (7) of the door or window leaf (1) forming an obtuse angle (β) with one of the side surfaces (3, 4) of the door or window leaf (1)
and
the surface (8a) of the stop profile (2) enclosing an acute angle (δ) with a plane (9) extending parallel to one of the side surfaces (3, 4) of the door or window leaf (1) when the door or window is closed
run parallel to each other,
**characterised in that**
the stop profile (2) can be arranged on the wall (W) of a soffit or at least partially in the wall (W) of a soffit and does not project beyond the soffit, and the door or window leaf (1) is provided with a pivot hinge (13) and the axis of rotation (D) of the pivot hinge (13) is arranged at a distance from the narrow surface (7) of the door or window leaf (1) connecting the side edges (5, 6) of the side surfaces (3, 4) of the door or window leaf (1).

3. A device according to claim 1 or claim 2, **characterised in that** the obtuse angle (β) between the at least one surface (7a) of the narrow surface (7) of the door or window leaf (1) and one of the side surfaces (3) of the door or window leaf (1) and the acute angle (δ) between the at least one surface (8a) of the stop profile (2) and the plane (9) running parallel to one of the side surfaces (3, 4) of the door or window leaf (1) in the closed state of the door or window, result in an angle value of 178° to 182°, preferably an angle value of 180°, when added (β + δ).

4. A device according to one of claims 1 to 3, **characterised in that** the obtuse angle (β) between the at least one surface (7a) of the narrow surface (7) of the door or window leaf (1) and one of the side surfaces (3) of the door or window leaf (1) has an angle (β) of greater than 90° to less than 180°, preferably an angle (β) of 100° to 120°, particularly preferably an angle (β) of 111°.

5. A device according to one of claims 1 to 3, **characterised in that** the acute angle (δ) between the at least one surface (8a) of the stop profile (2) and the plane (9) running parallel to one of the side surfaces (3, 4) of the door or window leaf (1) in the closed state of the door or window has an angle (δ) of greater than 0° to less than 90°, preferably an angle (δ) of 60° to 80°, particularly preferably an angle (δ) of 69°.

6. A device according to one of claims 1 to 5, **characterised in that** the at least two surfaces (7a, 7b) of the narrow surface (7) of the door or window leaf (1) connecting the side edges (5, 6) of the side surfaces (3, 4) of the door or window leaf (1) include an angle (α) of 75° to 105°, preferably an angle (α) of 85° to 95°, particularly preferably an angle (α) of 90°.

7. A device according to one of claims 1 to 6, **characterised in that** the at least two surfaces (8a, 8b) of the surface (8) of the stop profile (2) opposite the narrow surface (7) of the door or window leaf (1) in the closed state of the door or window include an angle (x) of 75° to 105°, preferably an angle (x) of 85° to 95°, particularly preferably an angle (x) of 90°.

8. A device according to one of claims 1 to 7, **characterised in that** at least one of the surfaces (7c) of the narrow surface (7) of the door or window leaf (1) connecting the side edges (5, 6) of the side surfaces (3, 4) of the door or window leaf (1) is a circular arc section.

9. A device according to one of claims 1 to 8, **characterised in that** the narrow surface (7) of the door or window leaf (1) connecting the side edges (5, 6) of the side surfaces (3, 4) of the door or window leaf (1) has at least three surfaces (7a, 7b, 7c), two of which form an angle (α or ε) with each other.

10. A device according to claim 9, **characterised in that** one of the at least three surfaces (7c) runs perpendicular to the side surfaces (3, 4) of the door or window leaf (1), preferably a surface (7c) of the narrow surface (7) of the door or window leaf (1) adjoining a side edge (6) of one of the side surfaces (4) of the door or window leaf (1).

11. A device according to one of claims 1 to 10, **characterised in that** the surface (8) of the stop profile (2) opposite the narrow surface (7) of the door or window leaf (1) in the closed state of the door or window has at least three surfaces (8a, 8b, 8c), two of which form an angle (χ or φ) with each other.

12. A device according to claim 11, **characterised in that** one of the at least three surfaces (8c) runs perpendicular to the plane (9) running parallel to one of the side surfaces (3, 4) of the door or window leaf (1) when the door or window is closed.

13. A device according to one of claims 1 to 12, **characterised in that** the stop profile (2) has at least one sealing profile (10), preferably on or on the surface (8b) which adjoins the surface (8a) which encloses the acute angle (δ) with the plane (9) running parallel to one of the side surfaces (3, 4) of the door or window leaf (1) in the closed state of the door or window.

14. A device according to one of claims 2 to 13, **characterised in that** the distance is 40 mm to 80 mm, particularly preferably 60 mm.

15. A device according to one of claims 2 to 14, **characterised in that** the axis of rotation (D) of the pivot hinge (13) is arranged essentially in the centre of the door or window leaf thickness.

16. A device according to one of claims 1 to 15, **characterised in that** the stop profile (2) is made of solid wood and/or wood-based material, and is preferably in one piece.

17. A device according to one of claims 1 to 16, **characterised in that** it is designed for the purpose of fire protection and/or for the purpose of smoke protection, preferably a fire door, a smoke door, a fire protection window or a smoke protection window.

18. A device according to one of claims 1 to 17 for the purposes of fire protection and/or smoke protection, in particular a fire protection door or a fire protection window, wherein the door or window leaf (1) has at least one fire protection pane.

## Revendications

1. Appareil de fermeture d'une ouverture, à savoir une porte ou une fenêtre avec
un panneau de porte ou de fenêtre (1) et
au moins un profil de butée (2) coagissant le plus largement par complémentarité de formes avec le panneau de porte ou de fenêtre (1) dans l'état de fermeture de la porte ou de la fenêtre,
dans lequel la surface étroite (7) du panneau de porte ou de fenêtre (1) reliant les arêtes latérales (5, 6) des surfaces latérales (3, 4) du panneau de porte ou de fenêtre (1) présente au moins deux surfaces (7a, 7b) formant un angle (α),
au moins une des deux surfaces (7a, 7b) de la surface étroite (7) du panneau de porte ou de fenêtre (7) forme avec une des surfaces latérales (3) du panneau de porte ou de fenêtre (1) un angle obtus (β),
la surface (8) du profil de butée (2) opposée dans l'état de fermeture de la porte ou de la fenêtre à la surface étroite (7) du panneau de porte ou de fenêtre (1) présente au moins deux surfaces (8a, 8b) formant un angle (χ), et
au moins une des deux surfaces (8a, 8b) du profil de butée (2) forme avec un plan (9) s'étendant dans l'état de fermeture de la porte ou de la fenêtre parallèlement à une des ou aux surfaces latérales (3, 4) du panneau de porte ou de fenêtre (1) un angle aigu (δ),
dans lequel dans l'état de fermeture de la porte ou de la fenêtre
la surface (7a) formant avec une des surfaces latérales (3, 4) du panneau de porte ou de fenêtre (1) un angle obtus (β) de la surface étroite (7) du panneau de porte ou de fenêtre (1) et
la surface (8a) du profil de butée (2) formant un angle aigu (δ) avec un plan (9) s'étendant dans l'état de fermeture de la porte ou de la fenêtre parallèlement à une des ou aux surfaces latérales (3, 4) du panneau de porte ou de fenêtre (1)
s'étendent parallèlement l'une à l'autre,
**caractérisé en ce que**
le profil de butée (2) peut être agencé au niveau de la paroi (W) d'un intrados ou au moins partiellement dans la paroi (W) d'un intrados et ne dépasse pas de l'intrados, et
le panneau de porte ou de fenêtre (1) et le profil de butée (2) présentent respectivement au moins un évidement pour un corps de réception (12a, 12b) d'une bande (11) pour un agencement masqué entre le panneau de porte ou de fenêtre (1) et le profil de butée (2), et l'appareil est de préférence pourvu d'une bande (11) pour un agencement masqué entre le panneau de porte ou de fenêtre (1) et le profil de butée (2).

2. Appareil de fermeture d'une ouverture, à savoir une porte ou une fenêtre avec
un panneau de porte ou de fenêtre (1)
et
au moins un profil de butée (2) coagissant le plus largement par complémentarité de formes avec le panneau de porte ou de fenêtre (1) dans l'état de fermeture de la porte ou de la fenêtre,
dans lequel la surface étroite (7) du panneau de porte ou de fenêtre (1) reliant les arêtes latérales (5, 6) des surfaces latérales (3, 4) du panneau de porte ou de fenêtre (1) présente au moins deux surfaces (7a, 7b) formant un angle (α), au moins une des deux surfaces (7a, 7b) de la surface étroite (7) du panneau de porte ou de fenêtre (7) forme avec une des surfaces latérales (3) du panneau de porte ou de fenêtre (1) un angle obtus (β),
la surface (8) opposée dans l'état de fermeture de la porte ou de la fenêtre à la surface étroite (7) du panneau de porte ou de fenêtre (1) du profil de butée (2) présente au moins deux surfaces (8a, 8b) formant un angle (χ),
et
au moins une des deux surfaces (8a, 8b) du profil de butée (2) forme avec un plan (9) s'étendant dans l'état de fermeture de la porte ou de la fenêtre parallèlement à une des ou aux surfaces latérales (3, 4) du panneau de porte ou de fenêtre (1) un angle aigu (δ),
dans lequel
dans l'état de fermeture de la porte ou de la fenêtre
la surface (7a) formant avec une des surfaces latérales (3, 4) du panneau de porte ou de fenêtre (1) un angle obtus (β) de la surface étroite (7) du panneau de porte ou de fenêtre (1)
et
la surface (8a) du profil de butée (2) formant un angle aigu (δ) avec un plan (9) s'étendant dans l'état de fermeture de la porte ou de la fenêtre parallèlement à une des ou aux surfaces latérales (3, 4) du panneau de porte ou de fenêtre (1) s'étendent parallèlement l'une à l'autre,
**caractérisé en ce que**
le profil de butée (2) peut être agencé au niveau de la paroi (W) d'un intrados ou au moins partiellement dans la paroi (W) d'un intrados et ne dépasse pas de l'intrados, et
le panneau de porte ou de fenêtre (1) est pourvu d'une charnière (13) et l'axe de rotation (D) de la charnière (13) est agencé à une distance de la surface étroite (7) du panneau de porte ou de fenêtre (1) reliant les arêtes latérales (5, 6) des surfaces latérales (3, 4) du panneau de porte ou de fenêtre (1).

3. Appareil selon la revendication 1 ou la revendication 2, **caractérisé en ce que** l'angle obtus (β) entre l'au moins une surface (7a) de la surface étroite (7) du panneau de porte ou de fenêtre (1) et une des surfaces latérales (3) du panneau de porte ou de fenêtre (1) et l'angle aigu (δ) entre l'au moins une surface (8a) du profil de butée (2) et le plan (9) s'étendant dans l'état de fermeture de la porte ou de la fenêtre parallèlement à une des ou aux surfaces latérales (3, 4) du panneau de porte ou de fenêtre (1) produisent en addition (β+δ) une valeur angulaire de 178° à 182°, de préférence une valeur angulaire de 180°.

4. Appareil selon l'une quelconque des revendications 1 à 3, **caractérisé en ce que** l'angle obtus (β) entre l'au moins une surface (7a) de la surface étroite (7) du panneau de porte ou de fenêtre (1) et une des surfaces latérales (3) du panneau de porte ou de fenêtre (1) présente un angle (β) de plus de 90° jusqu'à moins de 180°, de préférence un angle (β) de 100° jusqu'à 120°, le plus préférentiellement un angle (β) de 111°.

5. Appareil selon l'une quelconque des revendications 1 à 4, **caractérisé en ce que** l'angle aigu (δ) entre l'au moins une surface (8a) du profil de butée (2) et le plan (9) s'étendant dans l'état de fermeture de la porte ou de la fenêtre parallèlement à une des ou aux surfaces latérales (3, 4) du panneau de porte ou de fenêtre (1) présente un angle (δ) de plus de 0° jusqu'à moins de 90°, de préférence un angle (δ) de 60° jusqu'à 80°, le plus préférentiellement un angle (δ) de 69°.

6. Appareil selon l'une quelconque des revendications 1 à 5, **caractérisé en ce que** les au moins deux surfaces (7a, 7b) de la surface étroite (7) du panneau de porte ou de fenêtre (1) reliant les arêtes latérales (5, 6) des surfaces latérales (3, 4) du panneau de porte ou de fenêtre (1) forment un angle (α) de 75° jusqu'à 105°, de préférence un angle (α) de 85° jusqu'à 95°, le plus préférentiellement un angle (a) de 90°.

7. Appareil selon l'une quelconque des revendications 1 à 6, **caractérisé en ce que** les au moins deux surfaces (8a, 8b) de la surface (8) du profil de butée (2) opposée dans l'état de fermeture de la porte ou de la fenêtre à la surface étroite (7) du panneau de porte ou de fenêtre (1) forment un angle (χ) de 75° jusqu'à 105°, de préférence un angle (χ) de 85° à 95°, le plus préférentiellement un angle (χ) de 90°.

8. Appareil selon l'une quelconque des revendications 1 à 7, **caractérisé en ce qu'**au moins une des surfaces (7c) de la surface étroite (7) du panneau de porte ou de fenêtre (1) reliant les arêtes latérales (5, 6) des surfaces latérales (3, 4) du panneau de porte ou de fenêtre (1) est une section d'arc de cercle.

9. Appareil selon l'une quelconque des revendications 1 à 8, **caractérisé en ce que** la surface étroite (7) du panneau de porte ou de fenêtre (1) reliant les arêtes latérales (5, 6) des surfaces latérales (3, 4) du panneau de porte ou de fenêtre (1) présente au moins trois surfaces (7a, 7b, 7c), dont respectivement deux forment entre elles un angle (α ou ε).

10. Appareil selon la revendication 9, **caractérisé en ce qu'**une des au moins trois surfaces (7c) s'étend perpendiculairement aux surfaces latérales (3, 4) du panneau de porte ou de fenêtre (1), de préférence une surface (7c) se raccordant à une arête latérale (6) d'une des surfaces latérales (4) du panneau de porte ou de fenêtre (1) de la surface étroite (7) du panneau de porte ou de fenêtre (1).

11. Appareil selon l'une quelconque des revendications 1 à 10, **caractérisé en ce que** la surface (8) du profil de butée (2) opposée dans l'état de fermeture de la porte ou de la fenêtre à la surface étroite (7) du panneau de porte ou de fenêtre (1) forment au moins trois surfaces (8a, 8b, 8c), dont respectivement deux forment entre elles un angle (χ ou φ).

12. Appareil selon la revendication 11, **caractérisé en ce qu'**une des au moins trois surfaces (8c) s'étend perpendiculairement à un plan (9) s'étendant dans l'état de fermeture de la porte ou de la fenêtre parallèlement à une des ou aux surfaces latérales (3, 4) du panneau de porte ou de fenêtre (1).

13. Appareil selon l'une quelconque des revendications 1 à 12, **caractérisé en ce que** le profil de butée (2) présente au moins un profil d'étanchéité (10), de préférence au niveau ou sur la surface (8b) qui se raccorde à la surface (8a) qui forme avec le plan (9) s'étendant dans l'état de fermeture de la porte ou de la fenêtre parallèlement à une des ou aux surfaces latérales (3, 4) du panneau de porte ou de fenêtre (1) l'angle aigu (δ).

14. Appareil selon l'une quelconque des revendications 2 à 13, **caractérisé en ce que** la distance s'élève entre 40 mm et 80 mm, le plus préférentiellement à 60 mm.

15. Appareil selon l'une quelconque des revendications 2 à 14, **caractérisé en ce que** l'axe de rotation (D) de la charnière (13) est agencé sensiblement au milieu de l'épaisseur de panneau de porte ou de fenêtre.

16. Appareil selon l'une quelconque des revendications 1 à 15, **caractérisé en ce que** le profil de butée (2) est en bois massif et/ou matériau dérivé du bois, et est de préférence en une seule partie.

17. Appareil selon l'une quelconque des revendications 1 à 16, **caractérisé en ce que** celui-ci est réalisé à des fins de protection incendie et/ou à des fins de protection contre les fumées, de préférence une porte coupe-feu, une porte anti-fumée, une fenêtre coupe-feu ou une fenêtre anti-fumée.

18. Appareil selon l'une quelconque des revendications 1 à 17 à des fins de protection incendie et/ou protection contre les fumées, en particulier une porte coupe-feu ou une fenêtre coupe-feu, dans lequel le panneau de porte ou de fenêtre (1) présente au moins une vitre pare-feu.
